# EUROPÄISCHE PATENTSCHRIFT

(11) **EP 2 141 322 B1**
(45) Veröffentlichungstag und Bekanntmachung des Hinweises auf die Patenterteilung: **12.06.2013**
(21) Anmeldenummer: 09003968.6
(22) Anmeldetag: 19.03.2009
(51) Int. Cl.: E21B 11/00, E02F 3/92

(54) **Erdbohrvorrichtung**
Soil drilling device
Dispositif de forage de la terre

(30) Priorität: 04.07.2008 DE 202008009050 U
(43) Veröffentlichungstag der Anmeldung: 06.01.2010
(73) Patentinhaber: Böck, Alexander, 82288 Kottgeisering (DE)
(72) Erfinder: Böck, Alexander, 82288 Kottgeisering (DE)
(74) Vertreter: Rösler, Uwe

(56) Entgegenhaltungen:
- JP-A- 5 039 696
- US-A- 2 121 858
- US-A- 4 113 037
- US-A- 4 711 609

## Beschreibung

### Technisches Gebiet

Die Erfindung bezieht sich auf eine Erdbohrvorrichtung mit einem Drehantrieb und einem mit dem Drehantrieb über eine Welle verbundenen Bohrkopf.

### Stand der Technik

Zum lokalen Aushub von Erdreich, insbesondere in Fällen, in denen nur sehr wenig Platz für Aushubarbeiten zur Verfügung steht, bedient man sich in sich bekannter Weise manuell bedienbaren Werkzeugen, wie Schaufel, Hacke und so genannten Kreuzgelenkschaufeln, die zwei Schaufelblätter vorsehen, die über ein Gelenk zum Ergreifen von Erdreich ausgebildet sind.

Darüber hinaus sind Erdbohrer bekannt, die über entsprechend groß dimensionierte Spindelbohrköpfe verfügen und auf Basis des Archimedischen Prinzips für einen vertikalen Erdaushub sorgen. Derartige, motorisch angetriebene Gerätschaften sind schwer und teuer.

In der US 7,185,720 B1 ist eine Handbohrvorrichtung für einen lokalen Erdaushub beschrieben, mit einer an einer Unterdruckquelle angeschlossenen Saugleitung, die von vier stabilen Längsstäben axial umgeben ist, deren untere Stabenden spitz zulaufend als Kratzwerkzeuge ausgebildet sind. Das Saugrohrende ist gegenüber den Kratzwerkzeugen beabstandet angeordnet und vermag durch manuelles Drehen der Längsstäbe ausgelöstes Erdreich durch die Saugleitung entsprechend abzusaugen. Die den spitz zulaufenden Kratzwerkzeugen gegenüberliegenden Stabenden münden in handgriffartig ausgebildete Querstreben, die eine manuell Handhabung des Bohrwerkzeuges erlauben.

Aus der US 5,535,836 ist eine Bohrvorrichtung für das Einbringen von Bohrlöchern in das Erdreich zu entnehmen, die ein mit einer Unterdruckquelle verbundenes Außenrohr vorsieht, das an dem dem Erdreich zugewandten Rohrende eine Sägezahnstruktur aufweist. Im Inneren des Außenrohres ist ein Innenrohr manuell oder motorisch drehbar gelagert, an dem wenigstens eine Auslassdüse für einen vorzugsweise flüssigen oder gasförmigen Stoffstrom vorgesehen ist, durch den das Erdmaterial abgelöst werden kann. Das gelockerte und abgelöste Erdmaterial wird durch den längs des Außenrohres anliegenden Unterdruck entsprechend entsorgt.

Ferner beschreibt die US 3,554,293 ein Gerät zum Jäten und Abkanten insbesondere von Rasenflächen, das am Ende einer motorisch angetriebenen Welle ein Schneidwerkzeug vorsieht, das von einer dosenartig ausgestalteten Schutzhülle umgeben ist. Durch Absenken des Schneidwerkzeuges relativ zur Schutzhülle wird ein oberflächennaher Materialabtrag realisiert.

Der DE 25 30 531 C2 ist ein Drehbohrwerkzeug für Erdbohrmaschinen zu entnehmen, bei dem das durch ein am Ende einer drehbar gelagerten Welle angebrachtes Bohrwerkzeug gelockerte Erdreich in ein längs der Welle dem Bohrwerkzeug nach geordneten, eimerförmig ausgebildeten Behältnis überführt wird. Ist das Behältnis gefüllt, so schließt das Bohrwerkzeug den ansonsten nach unten offen ausgebildeten Eimer ab, wodurch das gelockerte Erdreich portionsweise aus dem dadurch entstandenen Erdbohrloch entnommen werden kann.

Mit einem ähnlichen Prinzip erfolgt der Erdaushub mit Hilfe eines Erdlochschneiders gemäß der DE 203 01 785 U1, bei der gleichsam ein nach unten offen ausgebildetes Behältnis durch vertikales Absenken eines Bohrwerkzeuges mit gelockertem Erdreich gefüllt wird, das jedoch einen derart hohen Verpressungsgrad innerhalb des Behältnisses annimmt, so dass das Behältnis vertikal aus dem Erdloch entnommen werden kann.

Die US 4,113,037 beschreibt einen Steinbohrer mit zentrierende Spitze und Bohrstaubabsaugung.

### Darstellung der Erfindung

Es besteht die Aufgabe eine Erdbohrvorrichtung anzugeben, die leicht bedienbar ist und vor allem für den privaten Garten- oder Baubedarf geeignet ist und daher eine kostengünstige Alternative zu bestehenden Systemen darstellen soll. Die Erdbohrvorrichtung soll es einem Anwender ermöglichen Erdlöcher mit Dimensionen von bis zu einem Meter Tiefe und einigen Dezimetern Durchmesser leicht und schnell herzustellen.

Die Lösung der der Erfindung zugrunde liegende Aufgabe ist im Anspruch 1 angegeben. Den Erfindungsgedanken vorteilhaft weiterbildende Merkmale sind Gegenstand der Unteransprüche sowie der Beschreibung insbesondere unter Bezugnahme auf das in den Figuren dargestellte Ausführungsbeispiel zu entnehmen.

Lösungsgemäß ist eine Erdbohrvorrichtung mit einem Drehantrieb, einem mit dem Drehantrieb über eine Welle verbundenen Bohrkopf und einem Rohr; derart ausgebildet, dass die Welle zumindest teilweise axial längs des Rohrs mit zwei Rohrenden verläuft, dessen erstes Rohrende mit einer Unterdruckquelle verbindbar ist und dessen zweites Rohrende eine Rohröffnung vorsieht, über die der Bohrkopf zumindest teilweise das Rohr überragt, dass der Bohrkopf wenigstens zwei mit der Welle verbundene Stegabschnitte vorsieht, die mit radialer Erstreckung an der Welle angebracht sind und in Projektion zur Rohrachse die Rohröffnung lediglich teilweise bedecken, dass die Stegabschnitte jeweils mit einem axial orientierten Flächenabschnitt unter Ausbildung einer U-Form verbunden sind, wobei die axial orientierten Flächenabschnitte jeweils eine radial nach außen orientierte Oberfläche aufweisen, die bei Rotation des Bohrkopfes in gleitenden Kontakt mit der Rohrinnenwand oder einer Innenwand einer koaxial mit dem zweiten Rohrende verbundenen Hülse tritt, und
dass die axial orientierten Flächenabschnitte jeweils mit einem das Rohr oder die Hülse axial überragenden Schenkel verbunden sind.

In einer vorteilhaften Ausführungsform sind Schenkel gegenüber den axial orientierten Flächenabschnitten jeweils radial derart nach außen geneigt sind, dass die Schenkel den Außendurchmesser des Rohrs und/oder der Hülse radial überragen.

Die lösungsgemäße Erdbohrvorrichtung soll unter Bezugnahme auf die beigefügten Figuren erläutert und näher beschrieben werden. Zur weiteren Nomenklatur sei vereinbart, dass der Bohrkopf als Kratzbügel bezeichnet wird, der über die vorstehenden Abschnitte, wie Stegabschnitte, axiale Flächenabschnitte und die Schenkel verfügt.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1 a,b: schematisierte Längsschnitte durch zwei lösungsgemäße Alternativen für eine Erdbohrvorrichtung,
- Fig. 2: axiale Draufsicht auf den Erdbohrerkopf gemäß der in Fig. 1 b dargestellten Erdbohreralternative,
- Fig. 3 a,b: Querschnittdarstellungen durch den Verbindungsbereich von Wellenantrieb zu flexiblen Saugschlauch,
- Fig. 4: axiale Draufsicht auf und Längsschnitt durch einen Erdbohrerkopf,
- Fig. 5: Längsschnitt durch einen Erdbohrerkopf mit axial aus dem Saugrohr geschobenen Erdbohrerkopf,
- Fig. 6-8: alternative Ausführungsformen für Kratzbügel am Erdbohrerkopf,
- Fig. 9, 10: alternative Befestigungen einer Laufbuchse am Saugrohr,
- Fig. 11: Gesamtdarstellung einer Erdbohreranlage,
- Fig. 12: Sicherheitsklappe am Saugschlauch und
- Fig. 13: Variante für einen Sauglader mit hydraulisch gesteuertem Saugrohr für das Bohren von größeren Löchern.

### Wege zur Ausführung der Erfindung, gewerbliche Verwendbarkeit

Die Figur 1 a zeigt einen Längsschnitt durch einen lösungsgemäß ausgebildeten Erdbohrerkopf. Die Figur 1b zeigt einen Längsschnitt durch eine alternative Ausbildung eines lösungsgemäßen Erdbohrerkopf, zu dem in Figur 2 eine axiale Draufsicht des Erdbohrerkopfes dargestellt ist. Der Erdbohrkopf gemäß Figur 1a unterscheidet sich von jenem gemäß Figur 1b lediglich in der Ausbildung des im Weiteren beschriebenen Kratzbügels 1, so dass die weitere Beschreibung gesamtheitlich Bezug nimmt auf die Figuren 1a, b sowie Figur 2.

Ein Kratzbügel 1 wird über eine biege- und torsions-elastische Welle 2 in schnelle Rotation versetzt. Über eine Laufbuchse 3 aus Stahl, welche den Verschleiß verringert, wird ein Saugrohr 4 über dem Kratzbügel 1 zentrisch gehalten. Durch die Rotation, die Elastizität und das einseitige Anschlagen des Kratzbügels 1 an den Kontaktpunkten 5 im Bohrloch 6 wird dieser auf eine Art Taumel- oder Scharrbewegung 9 gezwungen. Dabei ergeben sich neue Kontaktpunkte 5 mit den Nummern a,b,c,d etc. (Fig. 2), wodurch das Bohrloch 6 auf einen größeren Durchmesser als der des Kratzbügels 1 "ausgeschlagen" wird und ein gleichmäßiges Tieferbohren möglich wird. Durch diese "Scharrbewegung" wird das gesamte feinkörnige Material des Bodens gelöst, welches dann über den Absaugquerschnitt 7 sofort aus dem Bohrloch 6 entfernt wird. Der drehende Kratzbügel 1 verhindert weiter, dass größere Steine das Saugrohr 4 verstopfen, da diese sofort vom Absaugquerschnitt 7 weggeschleudert werden.

Durch das durch die Kratz- bzw. Scharrbewegung entstandene größere Bohrloch strömt Spülluft 8 in das Bohrloch 6 hinein und transportiert das locker geschlagene Erdreich durch das Saugrohr 4 zu einem Aushubsammler 10. Die Spülluft 8 wird durch den sich im Wege des Absaugens von Luft im Bohrloch entstehenden Unterdruck aus der Umgebung um das Bohrloch in dieses hineingezogen.

Die Kratz und Schlagbewegung erzeugt außerdem ein Biegeschwingen der Welle 2 und ein Rütteln des Saugrohres 4, welche verhindert, dass sich klebriges Material (z.B. feuchter Ton) an den Innenwänden des Saugrohres 2 festsetzen kann.

Größere Steine bleiben dabei im Bohrloch zurück, welche mit einem Saugrohr ohne Welle oder von Hand später entfernt werden können.

Die Ausbildung des Kratzbügels 1 in dem in Figur 1 a dargestellten Ausführungsbeispiel ist grundsätzlich U-förmig gestaltet. So weist der Kratzbügel 1 zwei mit der Welle (2) verbundene Stegabschnitte (S) auf, die mit radialer Erstreckung an der Welle (2) angebracht sind und in Projektion zur Rohrachse die Rohröffnung lediglich teilweise bedecken. Die Stegabschnitte (S) gehen jeweils, vorzugsweise einstückig in einen axial orientierten Flächenabschnitt (18a, 18b) über, dessen radial nach außen orientierte Oberfläche bei Rotation des Bohrkopfes in gleitenden Kontakt mit der Rohrinnenwand oder einer Innenwand einer koaxial mit dem zweiten Rohrende verbundenen Hülse (3) tritt. Die axial orientierten Flächenabschnitte (18a, 18b) sind axial derart verlängert ausgebildet, so dass sie jeweils, vorzugsweise einstückig in einen das Rohr (2) oder die Hülse (3) axial überragenden Schenkel (18c, 18d) übergehen oder mit diesen verbunden sind.

Im Unterschied dazu weist der Kratzbügel 1 bei der in Figur 1b illustrierten Ausführungsform zwei gegenüber den axial orientierten Flächenabschnitten (18a, 18b) radial nach außen geneigte Schenkel (18c, 18d) auf, die den Außendurchmesser des Rohrs (4) und/oder der Hülse (3) radial überragen. Ein derartiger Kratzbügel ist in den Figuren 4 und 5 näher erläutert.

Die Fig. 3 a, b zeigen eine Version für den Antrieb der Welle 2 und die Verbindung zu einem flexiblen Saugschlauch 12 zu einem Aushubsammler 10, der in Figur 11 dargestellt ist.

Gemäß dem Ausführungsbeispiel in Figur 3a ist die Welle 2 längs einer Abflachung 2a über eine Klemmschraube 13 in einem Klemmsitz 14 mit integrierter Schwungscheibe 14a geklemmt. Eine Drahtklammer 15 verhindert dabei über Reibung das herausrutschen der Welle 2 während des Befestigens und richtet die Abflachung 2a zur Schraube 13 aus.

Demgegenüber ist die Welle bei dem in Figur 3b dargestellten Ausführungsbeispiel über einen Klemmmechanismus mit zwei Befestigungsschrauben 13 in einem Klemmsitz 14 mit integrierter Schwungscheibe 14a geklemmt.

Der Klemmsitz 14 ist über einen Sechskant 14b fest in einer elektrischen Handbohrmaschine 11 eingespannt.

Durch die Schwungscheibe 14a und die bezüglich Torsion elastische Welle 2 wird die Bohrmaschine 11 von den Drehschlägen des Kratzbügels 1 entkoppelt. Dadurch ergibt sich ein relativ ruhiger Lauf der Bohrmaschine 11, welche nicht nur der besseren Handhabung, sondern auch der Schonung der Bohrmaschinen-Mechanik dient.

Zum Austausch der Welle 2 müssen lediglich die Schrauben 13 gelöst und der Klemmsitz 14 abgezogen werden. Anschließend kann die Welle 2 mit integriertem Kratzbügel 1 aus dem Saugrohr 4 in entgegen gesetzter Richtung herausgezogen werden.

An einem Krümmerstück 16 ist ein Bügel 17 befestigt, durch den das Krümmerstück 16 zur Welle 2 zentriert wird. Der Bügel 17 ist so ausgebildet, dass eine Fläche 17a dem Klemmsitz 14 mit einem definierten Abstand 18 parallel gegenüberliegt. Der Abstand 18 erlaubt es das Saugrohr 4 samt Krümmerstück 16 zum Klemmsitz 14 zu ziehen und so die Laufbuchse 3 relativ zum Kratzbügel 1 freizugeben. Die freigegebene Position ist in Fig.5 dargestellt.

Zusätzlich ist an der Verbindung zwischen Krümmerstück 16 und Saugrohr 4 eine Rutschkupplung 19 angebracht. Die Rutschkupplung 19 ist hier beispielhaft über einen Gummiring 19a realisiert, welcher eine Reibverbindung zwischen Krümmerstück 16 und Saugrohr 4 ausbildet. Die so ausgebildete Rutschkupplung erlaubt zusätzlich ein einfaches Austauschen des Saugrohres 4, falls dieses verschlissen ist.

Für den seltenen Fall, dass sich trotz der Schleuderbewegung des Kratzbügels 1 ein Stein in dem Absaugquerschnitt 7 verklemmt hat, verhindert die Rutschkupplung 19 ein abruptes "Fressen" des Gerätes. Nach dem Abschalten der Handbohrmaschine 11 kann nun durch Zurückziehen über die Weglänge 18 des Saugrohres 4 mit Krümmerstück 16 der Kratzbügel 1 relativ zum Laufbuchse 3 freigegeben werden und damit der verklemmte Stein einfach und schnell entfernt werden.

Falls sich ein Stein bereits im Saugrohr 4 befindet und sich mit der Welle 2 verklemmt hat, ermöglicht das Zurückschieben und Freigeben ebenfalls die leichtere Entfernung, da sich das Saugrohr 4 dann gegen die Welle 2 verkippen läst.

Nach dem Entfernen des verklemmten Steines wird das Saugrohr 4 wieder in die zentrierte Lage gebracht, indem der Kratzbügel 1 wieder in Drehung versetzt wird und das Saugrohr 4 mit Krümmerstück 16 leicht in Richtung Kratzbügel 1 geschoben wird.

Durch die geschlossen runde Form des Kratzbügels 1 in Richtung Saugrohr 4 fängt sich die Laufbuchse 3 selbständig und zentriert so das Saugrohr 4 relativ zu dem sich drehenden Kratzbügel 1. Dieser Fangvorgang ist auch während des Bohrens möglich, so dass ein Kratzen ohne gleichzeitiges Absaugen durchgeführt werden kann. Dies ist z.B. von Vorteil wenn die Bohrung seitlich verbreitert werden soll.

Fig. 4 zeigt noch einmal den Kratzbügel 1 mit Saugrohr 4, gemäß der in Figur 1 b gezeigten Ausführungsform. Entscheidend für die Funktion ist die Kombination eines rüttelnden/schlagenden Kratzbügels 1 mit der Freihaltefunktion der Absaugquerschnitte 7.

Durch mindestens zwei achsparallele Flächen 18 a und 18 b des Kratzbügels 1, die über die Stegabschnitte S mit der Welle 2 verbunden sind, bspw. im Wege einer Schweißverbindung, wird ein Gleiten des Kratzbügels 1 an der Innenfläche der Laufbuchse 3 ermöglicht. Dadurch kann das Saugrohr 4 zentrisch über dem Kratzbügel 1 gehalten werden, wodurch der Absaugquerschnitt 7 fast unverändert in seiner Form bleibt. Dies ist ein wichtiger Faktor, um das Verklemmen von Steine zu verhindern. Zusätzlich werden, durch die abgewinkelten Schenkel 18 c und 18 d, welche sich entgegen der Absaugrichtung öffnen und schnell drehen, praktisch alle Steine aus dem Absaugbereich weggeschleudert, welche nicht durch den Absaugquerschnitt 7 passen.

Die Schenkel 18c und 18d ragen weiter über den Außendurchmesser 20 des Saugrohres 4 hinaus und unterstützen damit die erforderliche Rüttel- und Schlagfunktion zum Herausbrechen von festem Material. Zusätzlich unterstützend wirkt der überstehende Wellenzapfen 21 beim Fernhalten von zu großen Steinen vom Absaugquerschnitt 7 und erleichtert das sofortige wieder Wegschleudern.

Fig. 6 zeigt eine Variante des Kratzbügels mit aufgelöteten Hartmetallschneiden 22 zur Verlängerung der Standzeiten.

Fig. 7 zeigt eine Variante mit 3 Schneiden was sich, abhängig von den Bodeneigenschaften, als vorteilhaft erweisen kann. Es ist anzumerken, dass auch noch mehr Schneiden möglich sind, welche hier nur nicht dargestellt sind.

Fig. 8 zeigt eine Variante des Kratzbügels 1 als Gusskonstruktion mit angeschweißter Welle 2. Zu erkennen ist hier speziell die rückseitige runde Form welche das Fangen der Laufbuchse 3 ermöglicht.

Fig. 9 zeigt eine Variante der Befestigung der Laufbuchse 3 am Saugrohr 4 mit axialen Schlitzen 25 und Nieten.

In Fig. 10 ist eine Version mit einer abgesetzten Buchse mit Nieten dargestellt.

In Fig. 11 ist eine komplette Konfiguration mit Handbohrmaschine 11, Aushubsammler 10 und Industriesauger 23 dargestellt. Der Industriesauger 23 saugt Luft aus dem Aushubsammler 10 über ein Grobsieb 10a ab. Das Grobsieb 10a verhindert, dass größere Steine in den Filtersack des Industriesaugers 23 gelangen und diesen schnell füllen. Durch diese Trennung ist es möglich große Mengen Aushub im Aushubsammler 10 abzuscheiden ohne dass Feinstaub in die Umgebung gelangt, welcher im Filtersack zurückgehalten wird.

Zur Steigerung der Saugleistung am Kratzbügel 1 können überdies mehrere Industriesauger 23 über das Grobsieb 10a am Aushubsammler 10 angeschlossen werden.

Es ist möglich, dass bei zu geringem Luftstrom im Saugschlauch 12 das zu fördernde Material nicht mehr weiter transportiert werden kann. Um das zu verhindern kann eine federbelastete Klappe 24 kurz hinter dem Saugrohrkrümmer 16 angebracht werden (siehe Fig. 12), welche öffnet, wenn der Luftzustrom über den Kratzbügel 1 zu gering, d.h. der Unterdruck im Saugschlauch 12 zu groß wird.

Aus dem gleichen Grund können, wie in Fig. 9 und Fig.10 dargestellt, Luft-Einströmöffnungen 25 direkt hinter dem (hier nicht dargestelltem) Kratzbügel 1 angebracht werden.

Fig. 13 zeigt eine Variante für einen Sauglader mit hydraulisch gesteuertem Saugrohr 26 für das Bohren von größeren Löchern von einem Lastwagen oder Zugwagon aus.

Hier kann das Saugrohr 26 nicht mitschwingen, da es starr an einem Hydraulikarm (nicht dargestellt) befestigt ist. Um trotzdem die Rüttel- oder Scharrbewegung zu ermöglichen, ist der vertikale Teil 26a des Saugrohres gelenkig über einen elastischen Balg 27 gelagert.

Bei starrer Einspannung des Antriebsmotors 28 ist auch hier eine elastische Antriebswelle 29 notwendig, um die Rüttelfunktion zu ermöglichen. Eine Schwungscheibe 30 ist auch hier zur Schonung des Antriebsmotors 28 direkt an diesem angebracht.

Mögliche Anwendungen:
- Ausheben von Erdlöcher, z.B. zum Setzen von Zaumpfählen oder Pfosten aller Art
- Ausgraben an Mauerdurchbrüchen für Elektro- oder Wasserinstallation
- Ausgrabungen an unzugänglichen Stellen allgemein
- Ausgraben und Aussaugen von verschlammten Schächten (nass und trocken)
- Säubern von Hohlräumen allgemein

## Patentansprüche

1. Erdbohrvorrichtung mit einem Drehantrieb, einem mit dem Drehantrieb über eine Welle (2) verbundenen Bohrkopf, und einem Rohr (4)
**dadurch gekennzeichnet, dass** die Welle (2) zumindest teilweise axial längs des Rohrs (4) mit zwei Rohrenden verläuft, dessen erstes Rohrende mit einer
Unterdruckquelle verbindbar ist und dessen zweites Rohrende eine Rohröffnung vorsieht, über die der Bohrkopf zumindest teilweise das Rohr (4) überragt,
dass der Bohrkopf wenigstens zwei mit der Welle (2) verbundene Stegabschnitte (S) vorsieht, die mit radialer Erstreckung an der Welle (2) angebracht sind und in Projektion zur Rohrachse die Rohröffnung lediglich teilweise bedecken,
dass die Stegabschnitte (S) jeweils mit einem axial orientierten Flächenabschnitt (18a, 18b) unter Ausbildung einer U-Form verbunden sind,
dass die axial orientierten Flächenabschnitte jeweils eine radial nach außen orientierte Oberfläche aufweisen, die bei Rotation des Bohrkopfes in gleitenden Kontakt mit der Rohrinnenwand oder einer Innenwand einer koaxial mit dem zweiten Rohrende verbundenen Hülse (3) tritt, dass die axial orientierten Flächenabschnitte (18a, 18b) jeweils mit einem das Rohr (4) oder die Hülse (3) axial überragenden Schenkel (18c, 18d) verbunden sind.

2. Erdbohrvorrichtung nach Anspruch 1,
**dadurch gekennzeichnet, dass** die Schenkel (18c, 18d) gegenüber den axial orientierten Flächenabschnitten (18a, 18b) radial derart nach außen geneigt sind, dass die Schenkel (18c, 18d) den Außendurchmesser des Rohrs (4) und/oder der Hülse (3) radial überragen.

3. Erdbohrvorrichtung nach Anspruch 1 oder 2,
**dadurch gekennzeichnet, dass** der Drehantrieb eine Handbohrmaschine (11) ist, in dessen Bohrfutter die Welle (2) einseitig endend befestigt ist.

4. Erdbohrvorrichtung nach einem der Ansprüche 1 bis 3,
**dadurch gekennzeichnet, dass** längs der Welle (2) im Bereich des Drehantriebes eine Schwungscheibe (14a) angebracht.

5. Erdbohrvorrichtung nach einem der Ansprüche 1 bis 4,
**dadurch gekennzeichnet, dass** die Welle (2) torsionselastisch und/oder biegeelastisch ausgebildet ist.

6. Erdbohrvorrichtung nach einem der Ansprüche 1 bis 5,
**dadurch gekennzeichnet, dass** die Hülse aus einem verschleißfestem Material und das Rohr aus Kunststoff besteht.

7. Erdbohrvorrichtung nach einem der Ansprüche 1 bis 6,
**dadurch gekennzeichnet, dass** erste Rohrende über eine Rutschkupplung (19) mit einem Krümmerstück verbunden ist, das als gebogenes Rohrstück ausgebildet ist, in dessen Krümmerstückwand eine Öffnung vorgesehen ist, durch die die Welle hindurchgeführt ist, und
dass das Krümmerstück eine Krümmeröffnung vorsieht, deren zugehörige Öffnungsfläche eine Flächennormale aufweist, die die Rohrachse unter einem Winkel ungleich 0° schneidet.

8. Erdbohrvorrichtung nach Anspruch 7,
**dadurch gekennzeichnet, dass** der Winkel 90° beträgt.

9. Erdbohrvorrichtung nach Anspruch 7 oder 8,
**dadurch gekennzeichnet, dass** die Krümmeröffnung des Krümmerstückes mit einem Verbindungsrohr verbunden ist, das mittel- oder unmittelbar mit der Unterdruckquelle verbunden ist.

10. Erdbohrvorrichtung nach einem der Ansprüche 1 bis 9,
**dadurch gekennzeichnet, dass** der Übergangs jeweils zwischen den Stegabschnitten (S) und den axial orientierten Flächenabschnitten (18a, 18b) über eine verrundete Übergangskontur erfolgt, durch die ein axiales Hineingleiten des Bohrkopfes in das Rohr oder in die Hülse erleichtert ist.

11. Erdbohrvorrichtung nach einem der Ansprüche 1 bis 10,
**dadurch gekennzeichnet, dass** die Welle längs des Rohrs axial verschiebbar gelagert ist.

12. Erdbohrvorrichtung nach einem der Ansprüche 1 bis 11,
**dadurch gekennzeichnet, dass** im Bereich der Schenkel (18c, 18d) Hartmetallschneiden angebracht sind.

13. Erdbohrvorrichtung nach einem der Ansprüche 1 bis 12,
**dadurch gekennzeichnet, dass** die mit der Welle verbundenen Stegabschnitte (S), die Flächenabschnitte (18a, 18b) und die Schenkel (18c, 18d) einstückig miteinander verbunden sind.

## Claims

1. A ground drilling apparatus with a rotary drive, a drill head connected to the rotary drive via a shaft (2), and a pipe (4), **characterised in that** the shaft (2) runs at least partially axially along the pipe (4) with two pipe ends, the first pipe end whereof can be connected to an underpressure source and the second pipe end whereof provides a pipe opening via which the drill head at least partially protrudes beyond the pipe (4), that the drill head provides at least two web sections (S) connected to the shaft (2), said web sections being fitted with a radial extension to the shaft (2) and covering the pipe opening only partially in the projection of the pipe axis, that the web sections (S) are each connected to an axially orientated flat section (18a, 18b) thereby forming a U-shape, that the axially orientated flat sections each comprise a surface orientated radially outwards, said surface entering, when the drill head is rotated, into sliding contact with the pipe inner wall or an inner wall of a sleeve (3) connected coaxially to the second pipe end, that the axially orientated flat sections (18a, 18b) are each connected to a leg (18c, 18d) protruding axially beyond the pipe (4) or the sleeve (3).

2. The ground drilling apparatus according to claim 1,
**characterised in that** the legs (18c, 18d) are inclined radially outwards with respect to the axially orientated flat sections (18a, 18b), in such a way that the legs (18c, 18d) protrude radially beyond the outer diameter of the pipe (4) and/or the sleeve (3).

3. The ground drilling apparatus according to claim 1 or 2,
**characterised in that** the rotary drive is a portable drilling machine (11), in the drill chuck whereof the shaft (2) is fixed ending at one side.

4. The ground drilling apparatus according to any one of claims 1 to 3,
**characterised in that** a flywheel (14a) is fitted along the shaft (2) in the region of the rotary drive.

5. The ground drilling apparatus according to any one of claims 1 to 4,
**characterised in that** the shaft (2) is constituted torsionally elastic and/or flexurally elastic.

6. The ground drilling apparatus according to any one of claims 1 to 5,
**characterised in that** the sleeve is made of a wear-resistant material and the pipe is made of plastic.

7. The ground drilling apparatus according to any one of claims 1 to 6,
**characterised in that** the first pipe end is connected via a slip coupling (19) to an elbow piece, which is constituted as a bent piece of pipe, in the elbow-piece wall whereof an opening is provided, through which the shaft is passed, and
that the elbow piece provides an elbow opening, the associated opening surface whereof comprises a surface normal which intersects the pipe axis at an angle not equal to 0°.

8. The ground drilling apparatus according to claim 7, **characterised in that** the angle amounts to 90°.

9. The ground drilling apparatus according to claim 7 or 8,
**characterised in that** the elbow opening of the elbow piece is connected to a connecting pipe, which is connected indirectly or directly to an underpressure source.

10. The ground drilling apparatus according to any one of claims 1 to 9,
**characterised in that** the transition in each case between the web sections (S) and the axially orientated flat sections (18a, 18b) takes place via a rounded transition contour, by means of which axial sliding-in of the drill head into the pipe or into the sleeve is facilitated.

11. The ground drilling apparatus according to any one of claims 1 to 10,
**characterised in that** the shaft is mounted so as to be axially displaceable along in the pipe.

12. The ground drilling apparatus according to any one of claims 1 to 11,
**characterised in that** carbide cutting edges are fitted in the region of the legs (18c, 18d).

13. The ground drilling apparatus according to any one of claims 1 to 12,
**characterised in that** the web sections (S) connected to the shaft, the flat sections (18a, 18b) and the legs (18c, 18d) are connected to one another in one piece.

## Revendications

1. Dispositif de forage de la terre avec un entraînement rotatif, une tête de forage reliée à l'entraînement rotatif par l'intermédiaire d'un arbre (2) et un tuyau (4), **caractérisé en ce que** l'arbre s'étend au moins partiellement axialement longitudinalement au tuyau (4) avec deux extrémités de tuyau, dont la première extrémité de tuyau peut être reliée à une source de dépression et dont la deuxième extrémité de tuyau présente une ouverture de tuyau, par l'intermédiaire de laquelle la tête de forage dépasse au moins partiellement du tuyau (4), **en ce que** la tête de forage présente au moins deux portions de gradin (S) reliées à l'arbre (2), qui sont montées sur l'arbre (2) avec une extension radiale et recouvrent seulement partiellement l'ouverture de tuyau en projection par rapport à l'axe du tuyau, **en ce que** les portions de gradin (S) sont reliées respectivement par une portion de surface orientée axialement (18a,18b) en définissant une forme en U, **en ce que** les portions de surface orientées axialement présentent respectivement une surface orientée radialement vers l'extérieur, qui lors de la rotation de la tête de forage vient en contact coulissant avec la paroi intérieure du tuyau ou une paroi intérieure d'un manchon (3) relié coaxialement à la deuxième extrémité de tuyau, **en ce que** les portions de surface orientées axialement (18a,18b) sont reliées respectivement par un pan (18c,18d) dépassant axialement du tuyau (4) ou du manchon (3).

2. Dispositif de forage de la terre selon la revendication 1, **caractérisé en ce que** les pans (18c,18d) sont inclinés radialement vers l'extérieur par rapport aux portions de surface (18a,18b) orientées axialement, de telle sorte que les pans (18c,18d) dépassent radialement le diamètre extérieur du tuyau (4) et/ou du manchon (3).

3. Dispositif de forage de la terre selon les revendications 1 ou 2, **caractérisé en ce que** l'entraînement rotatif est une foreuse portative (11), dans le mandrin de foret de laquelle l'arbre (2) est fixé en butée d'extrémité par un côté.

4. Dispositif de forage de la terre selon une des revendications 1 à 3, **caractérisé en ce que** un volant (14a) est monté le long de l'arbre (2) au niveau de l'entraînement rotatif.

5. Dispositif de forage de la terre selon une des revendications 1 à 4, **caractérisé en ce que** l'arbre (2) est conçu de manière élastique en torsion et/ou élastique en flexion.

6. Dispositif de forage de la terre selon une des revendications 1 à 5, **caractérisé en ce que** le manchon est constitué d'un matériau résistant à l'usure et le tuyau est constitué de plastique.

7. Dispositif de forage de la terre selon une des revendications 1 à 6, **caractérisé en ce que** la première extrémité de tuyau est reliée par l'intermédiaire d'un accouplement à friction (19) à une pièce coudée, qui est conçue comme une pièce de tuyau cintrée, dans la paroi de pièce coudée de laquelle une ouverture est prévue, à travers laquelle l'arbre est guidé, et **en ce que** la pièce coudée présente une ouverture coudée, dont la surface d'ouverture afférente présente une normale de surface, qui coupe l'axe du tuyau à un angle non égal à 0°.

8. Dispositif de forage de la terre selon la revendication 7, **caractérisé en ce que** l'angle s'élève à 90°.

9. Dispositif de forage de la terre selon les revendications 7 ou 8, **caractérisé en ce que** l'ouverture coudée de la pièce coudée est reliée à un tuyau de liaison, qui est relié directement ou indirectement à la source de dépression.

10. Dispositif de forage de la terre selon une des revendications 1 à 9, **caractérisé en ce que** la transition respectivement entre les portions de gradin (S) et les portions de surface (18a,189b) orientées axialement a lieu par l'intermédiaire d'un contour de transition arrondi, au moyen duquel un coulissement axial de la tête de forage à l'intérieur du tuyau ou du manchon est facilité.

11. Dispositif de forage de la terre selon une des revendications 1 à 10, **caractérisé en ce que** l'arbre est positionné longitudinalement au tuyau de manière déplaçable axialement.

12. Dispositif de forage de la terre selon une des revendications 1 à 11, **caractérisé en ce que** des tranchants pour métaux durs sont montés au niveau des pans (18c, 18d) .

13. Dispositif de forage de la terre selon une des revendications 1 à 12, **caractérisé en ce que** les portions de gradin (S) reliées à l'arbre, les portions de surface (18a,18b) et les pans (18c,18d) sont reliées en un seul tenant les uns aux autres.
